# EUROPÄISCHE PATENTSCHRIFT

(11) **EP 2 201 300 B1**
(45) Veröffentlichungstag und Bekanntmachung des Hinweises auf die Patenterteilung: **03.06.2015**
(21) Anmeldenummer: 08842721.6
(22) Anmeldetag: 22.10.2008
(51) Int. Cl.: F23R 3/04

(54) **Brenner für eine Strömungsmaschine und eine Strömungsmaschine**
Burner for a Turbomachine and a Turbomachine
Brûleur pour une Turbomachine et uneTurbomachine

(30) Priorität: 24.10.2007 DE 102007050664
(43) Veröffentlichungstag der Anmeldung: 30.06.2010
(73) Patentinhaber: MAN Diesel & Turbo SE, 86153 Augsburg (DE)
(72) Erfinder: ASCHENBRUCK, Emil, 47167 Duisburg (DE); BRINKMANN, Reiner, 47269 Duisburg (DE)
(86) Internationale Anmeldenummer: PCT/EP2008/008936
(87) Internationale Veröffentlichungsnummer: WO 2009/053049

(56) Entgegenhaltungen:
- DE-A1- 4 223 733
- US-A1- 2004 074 236

## Beschreibung

Die vorliegende Erfindung betrifft einen Brenner für eine Strömungsmaschine nach dem Oberbegriff des Anspruchs 1 sowie eine Strömungsmaschine mit einem derartigen Brenner nach Anspruchs 8.

Bei einem in einer Flammkammer eines Brenners für Strömungsmaschinen ablaufenden Verbrennungsprozess entsteht eine Wärmestrahlung, die insbesondere eine die Flammkammer begrenzende Kammerwandung aufheizt. Diese Aufheizung führt bei großen Wandstärken bzw. bei Materialüberlappungen zu starken Thermalspannungen. Eine Kühlung der jeweiligen Wandungsabschnitte der Flammkammer erfolgt meist über Konvektion, bei der Außenluft über von der Flammkammer abgewandte Außenflächen der Wandungsabschnitte geführt wird. Zur Reduzierung der Thermalspannungen und zur Optimierung der Konvektionskühlung bestehen die Flammkammern meist aus dünnwandigen Blechkonstruktionen wie zum Beispiel Flammrohren. Querschnittsveränderungen oder Maßnahmen zur Strömungsführung eines Brennstoff-Luftgemischstroms oder eines Luftstroms wie zum Beispiel Leitbleche oder Drallerzeuger sind eingeschweißt. Die Leitbleche können als konische Ringe ausgebildet sein mit einem Befestigungsabschnitt zum Verschweißen mit einem Wandungsabschnitt der Flammkammer und mit einer von dem Befestigungsabschnitt abgewandten Strömungsführungskante. Nach dem Verschweißen liegt das Leitblech mit seinem Befestigungsabschnitt großflächig an dem Wandungsabschnitt der Flammkammer an, wodurch eine großflächige Materialüberlappung gebildet ist, die eine Entstehung von Thermalspannungen begünstigt. Da die Überlappungsbereiche nur einseitig gekühlt werden können, sind die Thermalspannungen nicht ausreichend zu reduzieren.

Aus der DE 42 23 733 A1 ist eine wärmeelastische Verbindung eines heißgasführenden Mischrohres mit einem in dem Brennkammergehäuse einer Gasturbine aufgehängten Flammrohr bekannt. Das Mischrohr ist mittels gewellter Distanzstücke mit einem umlaufenden Zwischenring verbunden, der mit lösbaren Befestigungselementen am unteren Flansch des Flammrohres befestigt ist. Zwischen dem Konus des Mischrohres und des Zwischenrings bildet sich ein umlaufender Kühlkanal (Ringraum) der mit Kühlluft beaufschlagt wird. Die Verdichterluft tritt sowohl von unten durch den Ringraum als auch durch Bohrungen, insbesondere den umlaufenden Spalt, in den Verbrennungsraum der Brennkammer ein.

Diese Entgegenhaltung betrifft die Ausgestaltung einer wärmeelastischen Verbindung zwischen zwei Bauteilen im mittleren Bereich der Brennkammer (Übergang Mischrohr-Flammrohr).

Aufgabe der vorliegenden Erfindung ist es, bei einem Brenner für Strömungsmaschinen die thermische Beanspruchung unter Beibehaltung der bewährten strömungstechnischen Randbedingungen zu minimieren sowie eine Strömungsmaschine mit einem derartigen Brenner zu schaffen.

Diese Aufgabe wird gelöst durch einen Brenner mit den Merkmalen des Anspruchs 1, und durch eine Strömungsmaschine mit den Merkmalen des Anspruchs 8.

Ein erfindungsgemäßer Brenner für eine Strömungsmaschine weist eine Flammkammer, einen Drallerzeuger zur Drallbeauschlagung eines Luftstroms und ein in der Flammkammer angeordnetes Leitblech zur Strömungsführung des Luftstroms in der Flammkammer auf. Das Leitblech hat einen Befestigungsabschnitt zur Befestigung an einem Wandungsabschnitt der Flammkammer. Erfindungsgemäß ist der Befestigungsabschnitt über eine Vielzahl von Abstandshaltern mit dem Wandungsabschnitt der Flammkammer verbunden, wobei die Erhabungen wellenartig mit Wellen bergen un Wellentälern ansgebildet sind und die Wellentaler in einem Abstand von der Wandungsabschnitt angeordnet sind. Die Verbindung kann herkömmlicherweise über Schweißungen erfolgen. Durch die Abstandshalter ist zum einen eine großflächige Materialüberlappung zwischen dem Befestigungsabschnitts des Leitblechs und dem Wandungsabschnitt der Flammkammer verhindert. Zum anderen Strömt zwischen dem Befestigungsabschnitt des Leitblechs und dem Wandungsabschnitt der Flammkammer ein Teilstrom der Luft, wodurch eine Kühlung der Wandungsabschnitte erfolgt. D.h., die Wandungsabschnitte werden erfindungsgemäß an Ihrer der Flammkammer zugewandten Innenfläche gekühlt. Ebenso werden Schweißverbindungen zur Befestigung des Leitblechs beidseitig gekühlt.

Die Abstandshalter sind Erhebungen des Befestigungsabschnitts der Flammkammer darstellen, die durch eine wellenförmige Verformung des Befestigungsabschnitts erzielt sind.

Ein erfindungsgemäßes Leitblech für einen Brenner einer Strömungsmaschine weist eine Strömungsführungskante zur Führung eines Luftstroms sowie einen von der Strömungsführungskante abgewandten Befestigungsabschnitt zur Befestigung des Leitblechs an einem Wandungsabschnitts des Brenners auf. Erfindungsgemäß zeigt der Befestigungsabschnitt eine Vielzahl von Erhebungen, über die er an einem Wandungsabschnitt einer Flammkammer eines Brenners befestigbar ist.

Bei einem bevorzugten Ausführungsbeispiel erstrecken sich die Erhebungen jeweils von einer Befestigungskante des Befestigungsabschnitts zur Strömungsführungskante. Hierdurch ist zwischen den Erhebungen eine Vielzahl von Kanälen gebildet, die sich im Wesentlichen in Strömungsrichtung des Luftstroms erstrecken. Dies hat den Vorteil, dass ein Teilstrom der eingedüsten Luft nahezu ohne Richtungsänderung zwischen dem Befestigungsabschnitt des Leitblechs und dem Wandungsabschnitt der Flammkammer strömen kann.

Bevorzugterweise laufen die Erhebungen in Richtung der Strömungsführungskante aus und gehen in einen ebenen Strömungsführungsabschnitt über. Die Beibehaltung des ebenen Strömungsabschnitts mit seiner geraden Strömungsführungskante hat den Vorteil, dass die bewährten strömungsgünstigen Randbedingungen unverändert bleiben.

Die Erhebungen sind wellenartig mit einer Vielzahl von Wellenbergen und Wellentälern ausgebildet sein. Die Wellentäler dienen dabei als die Kanäle für die Luftführung zur Konvektionskühlung zwischen dem Befestigungsabschnitt des Leitblechs und dem Wandungsabschnitt der Flammkammer.

Bei einem Ausführungsbeispiel sind die Erhebungen stufenartig in Form einer Rechteckkurve ausgeführt.

Vorzugsweise weisen die Wellenberge und Wellentäler jeweils eine einheitliche Geometrie auf und sind gleichmäßig auf dem Befestigungsabschnitt angeordnet. Hierdurch lässt sich über den Umfang des Leitblechs eine einheitliche Kühlung erzielen.

Bei einem bevorzugten Ausführungsbeispiel ist das Leitblech ein konischer Leitblechring, der aus einem trapezartigen Materialstreifen mit einer kurzen Längsseite und einer langen Längsseite besteht. Dabei ist die Strömungsführungskante an der kurzen Längsseite und die Befestigungskante an der langen Längsseite angeordnet.

Eine erfindungsgemäße Strömungsmaschine weist einen Brenner nach Anspruch 1 auf.

Sonstige vorteilhafte Ausführungsbeispiele der Erfindung sind Gegenstand weiterer Unteransprüche.

Im Folgenden werden bevorzugte Ausführungsbeispiele der Erfindung anhand schematischer Darstellungen näher erläutert. Es zeigen
Figur 1 einen stark vereinfachten Teillängsschnitt durch eine Flammkammer eines erfindungsgemäßen Brenners,
Figur 2 ein erstes Ausführungsbeispiel eines erfindungsgemäßen Leitblechs,
Figur 3 ein zweites Ausführungsbeispiel eines erfindungsgemäßen Leitblechs,
Figur 4 ein drittes Ausführungsbeispiel eines erfindungsgemäßen Leitblechs, und
Figur 5 ein viertes Ausführungsbeispiel eines erfindungsgemäßen Leitblechs.

Figur 1 zeigt einen Teillängsschnitt durch einen erfindungsgemäßen Brenner 2 für eine Strömungsmaschine im Bereich seiner Brennstoff- bzw. Lufteindüsung. Der Brenner 2 ist in geschweißter Blechbauweise ausgeführt und hat eine Flammkammer 4, die axial von einem kreisförmigen Brennerboden 6 begrenzt ist. In dem Brennerboden 6 sind nicht dargestellte Düsen zur Eindüsung eines Brennstoffs 8 in die Flammkammer 4 angeordnet. Die Flammkammer 4 öffnet sich ausgehend von dem Brennerboden 6 konisch und wird radial im Wesentlichen von einem Flammrohr 10 begrenzt.

Zwischen dem Brennerboden 6 und dem Flammenrohr 10 ist ein Drallerzeuger 12 zur Eindüsung von Luft 14 und zur Drallbeaufschlagung derselben angeordnet. Der Drallerzeuger 12 umgreift die Flammkammer 4 radial und ist axial zur Längsachse 16 des Brenners 2 orientiert. Aufgrund der konischen Ausbildung der Flammkammer 4 weist der Drallerzeuger 12 eine schräg verlaufende Einströmmündung 18 für die Luft 14 in die Flammkammer 4 auf. Ein vom Brennerboden 6 entfernt liegender, die Einströmmündung 16 begrenzender bogenförmiger Randabschnitt 20 des Drallerzeugers 12 ist stoßartig mit einem konischen Wandungsabschnitt 22 der Flammkammer 4 verbunden

Das Flammrohr 10 ist mit einem stufenartigen Endabschnitt 24 derart mit dem Wandungsabschnitt 22 verbunden, dass zwischen einem von dem Drallerzeuger 12 abgewandten Randbereich 26 des Wandungsabschnitts 22 und dem stufenförmigen Endabschnitt 24 des Flammrohrs 10 ein Ringraum 26 gebildet ist.

Im Verbindungsbereich des Drallerzeugers 12 mit dem Wandungsabschnitt 22 ist ein erfindungsgemäßes Leitblech 30 angeordnet, welches zu einem Leitblechring verformt ist. Der Leitblechring 30 ist konisch ausgebildet und hat einen Befestigungsabschnitt 32 sowie eine von dem Befestigungsabschnitt 32 abgewandte Stromführungskante 34. Der Leitblechring 30 ist über einen in Figur 2 näher erläuterten Befestigungsabschnitt 32 an einer Innenfläche 36 des Wandungsabschnitts 22 derart angeordnet, dass die Stromführungskante 34 über den Randabschnitt 20 des Drallerzeugers 12 in die Einströmmündung 18 hinein ragt. Aufgrund von in den folgenden Figuren 2 bis 5 dargestellten erfindungsgemäßen Erhebungen 48 des Befestigungsabschnitts 32 sind eine Vielzahl von nicht gezeigten Kanälen zwischen dem Wandungsabschnitt 22 und dem Befestigungsabschnitt 32 des Leitblechrings 30 gebildet. Durch die Kanäle strömt im Betrieb des Brenners 2 ein Teilstrom der durch die Einstrommündung 18 des Drallerzeugers 12 eingedüste Luft 14, wodurch die Innenfläche 36 des Wandungsabschnitts 22 abschnittsweise via Konvektion gekühlt und Thermalspannungen in dem Leitblechring 30 und dem Wandungsabschnitt 22 somit reduziert werden. Ebenso wird der Befestigungsabschnitt 32 des Leitblechs 30 durch den Teilstrom der Luft 14 gekühlt. Das Ein- und Durchströmen des Teilstroms der Luft 14 durch die Kanäle wird durch einen sich einstellenden Druckabfall in den Kanälen begünstigt.

Gemäß Figur 2 ist der konische Leitblechring 30 durch einen trapezartigen Materialstreifen 38 gebildet. Der Materialstreifen 38 hat eine kurze Längsseite 40 und eine entgegengesetzte lange Längsseite 42. Die beiden Längsseiten 40, 42 sind über zwei voneinander abgewandte Schmalseiten 44, 46 miteinander verbunden. Zum Formen des Leitblechrings 30 sind die Schmalseiten 44, 46 stoßartig in Anlage zu bringen.

Die kurze Längsseite 40 weist die Stromführungskante 34 auf, die gemäß der Darstellung in Figur 2 im unverformten Zustand des Materialstreifens 38 gerade ausgeführt ist.

Von der langen Längsseite 36 erstreckt sich in Richtung der Strömungsführungskante 34 der Befestigungsabschnitt 32. Dieser weist eine Vielzahl von Erhebungen 48 auf, die wellenförmig ausgebildet sind, so dass eine Vielzahl von Wellenbergen 50a, 50b, 50c, ... und Wellentälern 52a, 52b, 52c,... gebildet ist. Im in der Flammkammer 4 montierten Zustand ist der Leitblechring 30 zumindest abschnittsweise über die Wellenberge 50a, 50b, 50c, ... an der Innenfläche 36 des Wandungsabschnitts 22 befestigt. Die Befestigung erfolgt bevorzugterweise mittels bekannten Schweißtechniken wie zum Punktschweißen. Die Erhebungen 48 bzw. die Wellenberge 50a, 50b, 50c, ... wirken quasi als Abstandshalter, mittels denen der Befestigungsabschnitt 32 von dem Wandungsabschnitt 22 beabstandet ist, so dass eine flächige Materialüberlappung verhindert ist. Die Wellentäler 52a, 52b, 52c,... dienen hierbei als die in Figur 1 bereits erwähnten Kanäle, durch die zur Konvektionskühlung des Wandungsabschnitts 22 der Teilstrom der Luft 14 strömt. Ebenso werden durch die erfindungsgemäße innerhalb der Flammkammer 4 erfolgende Konvektionskühlung im Befestigungsbereich der Leitblechrings 30 die Schweißverbindungen zur Befestigung des Leitblechrings 32 gekühlt.

Die Erhebungen 48 erstrecken sich von einer von der langen Längsseite 42 gebildeten Befestigungskante 54 in Richtung der Stromführungskante 34 und gehen in einen ebenen Stromführungsabschnitt 56 über, der an den Befestigungsabschnitt 32 angrenzt. Durch diese Erstreckung laufen im montierten Zustand die Wellenberge 50a, 50b, 50c,... in Strömungsrichtung bzw. radial nach außen. Die Wellenberge 50a, 50b, 50c,...und die Wellentäler 52a, 52b, 52c,... weisen jeweils die gleiche Geometrie auf und sind gleichmäßig über den Befestigungsabschnitt 32 verteilt, so dass sie symmetrisch beidseits des Befestigungsabschnitts 32 verlaufen.

Die Wellenform des Befestigungsabschnitts 32 bewirkt eine gewisse Elastizität des Leitblechrings 30, wodurch zusätzlich zur verbesserten Kühlung die Thermalspannungen besser ausgeglichen bzw. minimiert werden. Dabei bewirkt die vorbeschriebene Gleichmäßigkeit der Wellenform, dass die Thermalspannungen gleichmäßig über den Umfang des Leitblechs 30 abgebaut werden und keine neuen Spannungen in den Leitblechring 32 eingeleitet werden.

Die Figuren 3, 4 und 5 zeigen jeweils ein weiteres Ausführungsbeispiels eines erfindungsgemäßen Leitblechs 58, 60, 62. Der wesentliche Unterschied dieser Leitbleche 58, 60, 62 zu dem in Figur 2 beschriebenen Leitblech 30 besteht darin, dass die Anzahl der Erhebungen 48 und somit die Frequenz der Wellenform des Befestigungsabschnitts 32 von Figur 2 bis zur Figur 5 erhöht ist. Eine detaillierte Betrachtung der in den Figuren 3, 4 und 5 gezeigten Leitbleche 58, 60, 62 kann somit entfallen.

Es sei erwähnt, dass es ebenfalls vorstellbar ist, die Erhebungen 48 mit unterschiedlichen Geometrien und/oder ungleichmäßig über den Umfang des Leitblechrings 30 auf dem Befestigungsabschnitt 32 anzuordnen, so dass über den Umfang des Wandungsabschnitts 22 die Konvektionskühlung verschieden intensiv ausgeführt wird. Beispielhaft sei als eine weitere Geometrie eine stufenartige Ausbildung in Form einer Rechteckkurve oder einer Sägezahnkurve genannt. Weiterhin ist es vorstellbar die Kanäle trichterförmig in Richtung der Befestigungskante zu erweitern, so dass in den Kanälen ein verstärkter Düseneffekt zum Durchströmen des Teilstroms der Luft 14 auftritt. Ferner sei erwähnt, dass beliebige Formen eines Leitblechs 30 vorstellbar sind und diese Anmeldung nicht auch eine ringförmige Form beschränkt ist.

### Bezugszeichenliste

- 2: Brenner
- 4: Flammkammer
- 6: Brennerboden
- 8: Brennstoff
- 10: Flammrohr
- 12: Drallerzeuger
- 14: Luft
- 16: Längsachse
- 18: Einströmmündung
- 20: Randabschnitt
- 22: Wandungsabschnitt
- 24: Endabschnitt
- 26: Randbereich
- 28: Ringraum
- 30: Leitblech bzw. Leitblechring
- 32: Befestigungsabschnitt
- 34: Stromführungskante
- 36: Innenflächenabschnitt
- 38: Materialstreifen
- 40: kurzen Längsseite
- 42: langen Längsseite
- 44: Schmalseite
- 46: Schmalseite
- 48: Erhebungen
- 50a, 50b, 50c, ...: Wellenberg
- 52a, 52b, 52c,...: Wellental
- 54: Befestigungskante
- 56: Strömungsführungsabschnitt
- 58: Leitblech
- 60: Leitblech
- 62: Leitblech

## Patentansprüche

1. Brenner für eine Strömungsmaschine mit einer Flammkammer (4), einem Drallerzeuger (12), der ausgestaltet ist, einen Luftstrom mit Drall zu beaufschlagen und mit einem Leitblech (30; 58; 60; 62), das ausgestaltet ist, den Luftstrom in der Flammkammer (4) zu führen,
**dadurch gekennzeichnet,**
**dass** das Leitblech (30; 58; 60; 62) aufweist:
einen Befestigungsabschnitt (32), und
eine Vielzahl von Abstandshaltern, die ausgestaltet sind, das Leitblech (30, 58, 60, 62) mit dem Befestigungsabschnitt (32) an dem Wandungsabschnitt (22) der Flammkammer (4) zu befestigen, und eine Stromführungskante (34) zum Führen eines Luftstroms, wobei der Befestigungsabschnitt (32) zum Befestigen des Leitblechs (30; 58; 60; 62) an dem Wandungsabschnitt (22) der Flammkammer (4) des Brenners (2) von der Stromführungskante (34) abgewandt ist, wobei die Abstandshalter durch eine Vielzahl von Erhebungen (48) an dem Befestigungsabschnitt (32) gebildet werden, wobei die Erhebungen (48) wellenartig mit Wellenbergen (50a, 50b, 50c, ...) und Wellentälern (52a, 52b, 53c, ...) ausgebildet sind, wobei das Leitblech (30; 58; 60; 62) über die Wellenberge (50a, 50b, 50c, ...) in der Weise an dem Wandungsabschnitt (22) befestigt ist, dass die Wellentäler (52a, 52b, 53c, ...) in einem Abstand von dem Wandungsabschnitt (22) angeordnet sind, um Kanäle zu bilden, durch die ein Teilstrom der Luft (14) aus dem Drallerzeuger (12) strömt, um die der Flammkammer Zugewandte Innenfläche des Wandungsabschnitts (22) konvektiv zu kühlen.

2. Brenner nach Anspruch 1, wobei das Leitblech (30, 58, 80, 62) ferner eine Befestigungskante (54) aufweist und sich die Erhebungen (48) von der Befestigungskante (54) in Richtung der Strömungsführungskante (34) erstrecken.

3. Brenner nach Anspruch 2, wobei das Leitblech (30, 58, 60, 62) ferner einen ebenen Strömungsführungsabschnitt (56) aufweist und wobei die Erhebungen (48) kegelartig in die Richtung der Strömungsführungskante (34) auslaufen und in den ebenen Strömungsführungsabschnitt (56) übergehen.

4. Brenner nach einem der Ansprüche 1 bis 3, wobei die Wellenberge (50a, 50b, 50c,...) und Wellentäler (52a, 52b, 52c,...) jeweils eine einheitliche Geometrie aufweisen und gleichmäßig auf dem Befestigungsabschnitt (32) angeordnet sind.

5. Brenner nach Anspruch 1 und 4, wobei die Erhebungen (48) stufenartig in Form einer Rechteckkurve ausgebildet sind.

6. Brenner nach einem der Ansprüche 1 bis 5, wobei das Leitblech (30; 58; 60; 62) ein trapezartiger Materialstreifen (38) mit einer kurzen Längsseite (40) und einer langen Längsseite (42) ist, der im verformten Zustand einen konischen Leitblechring bildet.

7. Brenner nach Anspruch 6, wobei die Strömungsführungskante (34) an der kurzen Längsseite (40) und die Befestigungskante (54) an der langen Längsseite (42) angeordnet sind.

8. Strömungsmaschine mit einem Brenner nach Anspruch 1.

## Claims

1. A burner for a fluid flow machine with a flame chamber (4), a swirl generator (12) which is configured to impart a swirl on an airstream and with a baffle plate (30; 58; 60; 62) which is configured to guide the airstream in the flame chamber (4), **characterized in that** the baffle plate (30; 58; 60; 62) comprises:
a fastening section (32), and a plurality of spacers which are configured to fasten the baffle plate (30; 58; 60; 62) with the fastening section (32) to the wall section (22) of the flame chamber (4), and a stream guiding edge (34) for guiding an airstream, wherein the fastening section (32) for fastening the baffle plate (30; 58; 60; 62) to the wall section (22) of the flame chamber (4) of the burner (2) faces away from the stream guiding edge (34), wherein the spacers are formed by a plurality of elevations (48) on the fastening section (32), wherein the elevations (48) are formed wave-like with wave crests (50a, 50b, 50c, ...) and wave troughs (52a, 52b, 53c, ...), wherein the baffle plate (30; 58; 60; 62) via the wave crests (50a, 50b, 50c, ...) is fastened to the wall section (22) in the manner that the wave troughs (52a, 52b, 53c, ...) are arranged spaced from the wall section (22) in order to form channels, through which a part stream of the air (14) flows out of the swirl generator (12) in order to convectively cool the inner surface of the wall section (22) facing the flame chamber.

2. The burner according to Claim 1, wherein the baffle plate (30; 58; 60; 62) furthermore comprises a fastening edge (54) and the elevations (48) extend from the fastening edge (54) in the direction of the flow guiding edge (34).

3. The burner according to Claim 2, wherein the baffle plate (30; 58; 60; 62) furthermore comprises a flat flow guiding section (56) and wherein the elevations (48) conically taper in the direction of the flow guiding edge (34) and merge with the flat flow guiding section (56).

4. The burner according to any one of the Claims 1 to 3, wherein the wave crests (50a, 50b, 50c, ...) and wave troughs (52a, 52b, 53c, ...) each have a uniform geometry and are evenly arranged on the fastening section (32).

5. The burner according to Claim 1 and 4, wherein the elevations (48) are formed step-like in the form of a rectangle curve.

6. The burner according to any one of the Claims 1 to 5, wherein the baffle plate (30; 58; 60; 62) forms a trapezium-like material strip (38) with a short long side (40) and a long long side (42) which in the deformed state forms a conical baffle plate ring.

7. The burner according to Claim 6, wherein the flow guiding edge (34) is arranged on the short long side (40) and the fastening edge (54) on the long long side (42).

8. A flow machine having a burner according to Claim 1.

## Revendications

1. Brûleur pour une turbomachine comportant une chambre de flammes (4), un générateur de tourbillon (12), qui est conçu afin de solliciter un courant d'air avec un tourbillon et comportant une tôle déflectrice (30 ; 58 ; 60 ; 62), qui est conçue afin de guider le courant d'air dans la chambre de flammes (4), **caractérisé en ce que** la tôle déflectrice (30 ; 58 ; 60) présente :
une portion de fixation (32) et
une pluralité d'écarteurs, qui sont conçus afin de fixer la tôle déflectrice (30, 58, 60, 62) avec la portion de fixation (32) sur la portion de paroi (22) de la chambre de flammes (4) et une arête de guidage de courant (34) pour guider un courant d'air, dans lequel la portion de fixation (32) pour fixer la tôle déflectrice (30 ; 58 ; 60 ; 62) sur la portion de paroi (22) de la chambre de flammes (4) du brûleur (2) se détourne de l'arête de guidage de courant (34), dans lequel les écarteurs sont formés par une pluralité d'élévations (48) sur la portion de fixation (32) dans lequel les élévations (48) sont conçues en forme d'ondes avec des sommets d'ondes (50a, 50b, 50c...) et des creux d'ondes (52a, 52b, 52c...), dans lequel la tôle déflectrice (30 ; 58 ; 60 ; 62) est fixée par l'intermédiaire des sommets d'ondes (50a, 50b, 50c) sur la portion de paroi (22) de la manière que les creux d'ondes (52a, 52b, 53c...) sont disposés dans un espacement par rapport à la portion de paroi (22), afin de former des canaux, à travers lesquels les courants partiels de l'air (14) s'écoulent hors du générateur de tourbillon (12) et de refroidir par convection la surface intérieure de la portion de paroi (22) tournée vers la chambre de flammes.

2. Brûleur selon la revendication 1, dans lequel a tôle déflectrice (30, 58, 60, 62) présente en outre une arête de fixation (54) et les élévations (48) s'étendant à partir de l'arête de fixation (54) dans la direction de l'arête de guidage d'écoulement (34).

3. Brûleur selon la revendication 2, dans lequel la tôle déflectrice (30, 58, 60, 62) présente en outre une portion de guidage d'écoulement plate (56) et dans lequel les élévations (48) s'étendent en forme de cône dans la direction de l'arête de guidage d'écoulement (34) et aboutissent à la portion de guidage d'écoulement plate (56).

4. Brûleur selon une des revendications 1 à 3, dans lequel les sommets d'onde (50a, 50b, 50c...) et les creux d'ondes (52a, 52b, 52c...) présentent respectivement une géométrie unitaire et sont disposés uniformément sur la portion de fixation (32).

5. Brûleur selon la revendication 1 et 4, dans lequel les élévations (48) sont réalisées en forme de gradins sous forme d'une courbe rectangulaire.

6. Brûleur selon une des revendications 1 à 5, dans lequel la tôle déflectrice (30 ; 58 ; 60 ; 62) est une bande de matériau en forme de trapèze (38) avec un côté longitudinal court (40) et un côté longitudinal long (42), qui forme en l'état déformé un anneau de tôle déflectrice conique.

7. Brûleur selon la revendication 6, dans lequel l'arête de guidage d'écoulement (34) est disposée sur le côté longitudinal court (40) et l'arête de fixation (54) est disposée sur le côté longitudinal long (42).

8. Turbomachine comportant un brûleur selon la revendication 1.
